# EUROPÄISCHE PATENTSCHRIFT

(11) **EP 1 341 952 B1**
(45) Veröffentlichungstag und Bekanntmachung des Hinweises auf die Patenterteilung: **20.12.2006**
(21) Anmeldenummer: 01998678.5
(22) Anmeldetag: 17.10.2001
(51) Int. Cl.: D01G 19/10

(54) **GARNITUR FÜR EINE KÄMMWALZE**
MOUNTING FOR A COMBING CYLINDER
GARNITURE POUR UN CYLINDRE PEIGNEUR

(30) Priorität: 30.11.2000 DE 10059602
(43) Veröffentlichungstag der Anmeldung: 10.09.2003
(73) Patentinhaber: Staedtler & Uhl, 91226 Schwabach (DE)
(72) Erfinder: HENNINGER, Friedrich, 91604 Flachslanden (DE)
(74) Vertreter: Schneck, Herbert
(86) Internationale Anmeldenummer: PCT/EP2001/012014
(87) Internationale Veröffentlichungsnummer: WO 2002/044449

(56) Entgegenhaltungen:
- EP-A- 0 382 899
- EP-A- 1 083 250
- DE-U- 29 913 366
- GB-A- 872 151
- US-A- 4 606 095

## Beschreibung

Garnitur für eine Kämmwalze für Textilmaschinen, insbesondere Kämm-Maschinen, umfassend eine Mehrzahl von in Drehrichtung der Kämmwalze gesehen hintereinander angeordneten Kämmsegmenten, wobei jedes Kämmsegment gebildet ist durch aufgereihte Sägezahnstanzteile mit einem Fußteil und sich vom Fußteil wegerstreckenden Zähnen, wobei sich die Konfiguration der Zähne der Garnitur in Drehrichtung gesehen ändert.

Eine derartige gattungsgemäße Garnitur ist bekannt aus der EP 0 179 158 oder aus der DE 4 606 095 A. Dort ist vorgesehen, innerhalb eines einzigen Sägezahnstarizteils die Spitzenkonfiguration so zu gestalten, daß die Spitzenhöhe, der Eingriffswinkel und der Spitzenabstand in Drehrichtung gesehen zunehmen. Durch die dementsprechend vorgesehene progressive Änderung wird ein schonendes Eindringen in das Faserband sowie dessen Auflockerung und Anhebung erreicht.

Aus der DE 299 13 366 ist eine Garnitur bekannt, bei der das in Drehrichtung gesehen zuerst in das Faserband eingreifende Segment eine geringere Kämmwirkung hervorbringt als mindestens eines der das Faserband danach durchlaufenden Folgesegmente, wobei hierzu die Folgesegmente in Umfangsrichtung eine größere Länge aufweisen als das vorderste Segment. Diese dementsprechende Dimensionierung der Erstreckung in Umfangsrichtung und eine progressiv sich ändernde Zahnhöhe oder Zahndichte allein genügen aber nicht, um optimale Kämmergebnisse zu erzielen.

Ein ähnlicher Lösungsansatz wird in der EP 1 083 250 A beschrieben.

Hiervon ausgehend liegt der Erfindung die Aufgabe zugrunde, eine gattungsgemäß als bekannt vorausgesetzte Garnitur noch weiter zu verbessern und das Kämmergebnis zu optimieren.

Diese Aufgabe wird erfindungsgemäß (siehe Anspruch 1) dadurch gelöst, daß die Garnitur in ihrer Gesamtheit so ausgestaltet ist, daß die Parameter Zahnabstand und/oder Eingriffswinkel der jeweiligen Zahnflanke und/oder freier Durchgang zwischen den Zähnen und/oder Zahnhöhe sich an unterschiedlichen Winkelpositionen gesehen in Umfangsrichtung der Garnitur ändern, so dass in Kämmrichtung gesehen der Eingriffswinkel (E) abnimmt.

Durch die erfindungsgemäße Ausgestaltung der Garnitur wird erreicht, daß die Auskämmung von Kurzfasern sanft gestaltet wird. Darüber hinaus wurde festgestellt, daß generell das Kämmergebnis gegenüber vergleichbaren Garnituren deutlich verbessert werden konnte. Die erfindungsgemäß vorgesehen relativ feine und differenzierte Strukturierung der Konfiguration erweist sich demnach als überraschend wirkungsvoll.

Nachfolgend wird die Erfindung anhand eines bevorzugten Ausführungsbeispiels in Verbindung mit der Zeichnung näher erläutert. Dabei zeigen:
- Fig. 1: schematische Darstellungen von Garnituren zur Erläuterung der erfindungsgemäß zu berücksichtigenden Parameter und
- Fig. 2: eine gemäß einer ersten Ausführungsform der Erfindung ausgestaltete Garnitur,
- Fig. 3: einen Schnitt längs der Linie A-A in Fig. 1.

Eine in der Zeichnung dargestellte Garnitur 1 für einen nicht dargestellten Kreiskamm umfaßt im Ausführungsbeispiel jeweils vier in Drehrichtung (Pfeil P) hintereinander angeordnete Riegel 2, 3, 4, 5 welche jeweils aus aufgereihten Sägezahnstanzteilen 6, 7, 8, 9 bestehen. Das Aufreihen und Halten der Sägezahnstanzteile 6, 7, 8, 9 wird durch schwalbenschwanzförmige Nuten 10 und seitlich hiervon angeordnete Bohrungen 11 in bekannter Weise bewerkstelligt.

Jedes Sägezahnstanzteil 6, 7, 8, 9 umfaßt einen Fußbereich 12, in welchem die Ausnehmungen 10, 11 ausgebildet sind, und eine Mehrzahl sich von dem Fußbereich 12 in etwa radialer Richtung nach außen weg erstreckende Zähne 13.

Diese Zähne 13 sind in Drehrichtung (Pfeil P) geneigt und weisen eine vordere, zunächst in das Faserband eingreifende Flanke 14 und eine rückwärtige Flanke 15 auf.

Die Konfiguration dieser Zähne 13 relativ zu den jeweils davor und dahinter liegenden Zähnen ebenso wie relativ zu den in Richtung der Drehachse gesehen daneben liegenden Zähnen 13 läßt sich durch verschiedene Parameter beschreiben, welche in Verbindung mit Fig. 1 näher erläutert werden:

Ein erster derartiger Parameter ist der Eingriffswinkel E der Zahnbrust bzw. der vorderen Zahnflanke 14, d.h. der Winkel, den diese vordere Zahnflanke 14 mit der radialen Richtung R einschließt. Dieser Parameter E ist in Fig. 1a veranschaulicht.

Ein weiterer Parameter, der in Fig. 1b dargestellt ist, ist der freie Durchgang D zwischen zwei Zähnen 13 bzw. Sägezahnstanzteile 6, 7, 8, 9, die innerhalb ein und desselben Riegels 2, 3, 4, 5 nebeneinander liegen.

Der Abstand T zweier benachbarter Zähne in Kämmrichtung (Pfeil P) ist ein weiterer, in Fig. 1c dargestellter Parameter.

Letztlich ist in Fig. 1d als letzter Parameter noch die Zahnhöhe H veranschaulicht. Die Zahnhöhe H wird gemessen zwischen der fiktiven Oberkante 16 des Fußbereiches 12 und der äußeren Hüllkurve 17 der Zahnspitzen 18.

In Fig. 2 ist eine erste Ausführungsform einer erfindungsgemäßen Garnitur 1 dargestellt, wobei es sich jeweils bei einem der in Kämmrichtung (Pfeil P) nacheinander eingezeichneten Radien R1 bis R16 an jeweils unterschiedlichen Winkelpositionen ein Parameter, nämlich der Eingriffswinkel E, der freie Durchgang D, der Zahnabstand T und die Zahnhöhe H sich derart ändern, daß in Kämmrichtung gesehen die Zahnhöhe H zunimmt, der freie Durchgang D zunimmt, der Zahnabstand T zunimmt und der Eingriffswinkel E abnimmt.

## Patentansprüche

1. Garnitur für eine Kämmwalze für Textilmaschinen, insbesondere Kämm-Maschinen, umfassend eine Mehrzahl von in Drehrichtung der Kämmwalze gesehen hintereinander angeordneten Kämmsegmenten, wobei jedes Kämmsegment gebildet ist durch aufgereihte Sägezahnstanzteile mit einem Fußteil und sich vom Fußteil wegerstreckenden Zähnen, wobei sich die Konfiguration der Zähne der Garnitur in Drehrichtung gesehen ändert, **dadurch gekennzeichnet, dass** die Garnitur (1) in ihrer Gesamtheit so ausgestaltet ist, dass wenigstens zwei der Parameter Zahnabstand (T) und/oder Eingriffswinkel (E) und/oder freier Durchgang (D) zwischen den Zähnen (13) und/oder Zahnhöhe (H) sich derart an unterschiedlichen Winkelpositionen gesehen in Umfangsrichtung der Garnitur (1) ändern, dass in Kämmrichtung (Pfeil P) gesehen der Eingriffswinkel (E) abnimmt.

## Claims

1. Porcupine card clothing for textile machines, in particular combing machines, comprising a plurality of combing segments disposed one after the other in the direction of rotation of the porcupine, each combing segment being formed by successive serrated punched cut-outs with a root and with teeth that face away from the root, with the configuration of the teeth of the card clothing changing in the direction of rotation, **characterized in that** the card clothing (1), in its entirety, is embodied such that at least two of the parameters which include the distance (T) between the teeth (13) and/or the angle of engagement (E) and/or the free passage (D) between the teeth (13) and/or the height (H) of the teeth (13) change at varying angular positions in the circumferential direction of the card clothing (1) such that seen in the direction of combing (arrow P), the angle of engagement (E) decreases.

## Revendications

1. Garniture pour un peigne circulaire pour des machines à textile, notamment pour des peigneuses, comprenant une pluralité de segments de peigne, qui vus dans le sens de rotation du peigne circulaire sont disposés les uns derrière les autres, chaque segment de peigne étant formé par des pièces découpées en dents de scie alignées, avec une partie pied et des dents s'éloignant de la partie pied, la configuration des dents de la garniture variant, vue dans le sens de rotation, **caractérisée en ce que** la garniture (1) dans sa globalité est conçue de façon telle, qu'au moins deux des paramètres distance entre les dents (T) et/ou angle d'attaque (E) et/ou passage libre (D) entre les dents (13) et/ou hauteur des dents (H) varie sur différentes positions angulaires, vues dans le sens périphérique de la garniture (1) de façon telle, que vu dans le sens de peignage (flèche P) l'angle d'attaque (E) se rétrécisse.
